# FASCICULE DE BREVET EUROPEEN

(11) **EP 0 068 919 B1**
(45) Date de publication et mention de la délivrance du brevet: **13.08.1986**
(21) Numéro de dépôt: 82400954.2
(22) Date de dépôt: 24.05.1982
(51) Int. Cl.: H01P 1/205, H01P 7/04

(54) **Résonateur hyperfréquence du type condensateur variable à diélectrique**
Mikrowellenresonator vom Typ eines mit Dielektrikum versehenen veränderbaren Kondensators
Microwave resonator of the variable capacitor type, comprising dielectric material

(30) Priorité: 02.06.1981 FR 8110899
(43) Date de publication de la demande: 05.01.1983
(73) Titulaire: THOMSON-CSF, 75008 Paris (FR)
(72) Inventeur: Delestre, Xavier, F-75379 Paris Cedex 08 (FR); Curtinot, Jean-Claude, F-75379 Paris Cedex 08 (FR)
(74) Mandataire: Weinmiller, Jürgen

## Description

La présente invention se rapporte à un résonateur hyperfréquence du type condensateur variable à diélectrique placé dans une cavité présentant un axe de symétrie longitudinal AA, le résonateur comportant une première et une seconde partie cylindriques, de même axe XX perpendiculaire à l'axe AA, couplées respectivement à deux parois en regard de la cavité, la première partie traversant de part en part la paroi à laquelle elle est couplée et comportant un plongeur dont la position par rapport à la seconde partie est réglable.

De tels résonateurs sont connus dont la première et la seconde partie sont respectivement associées à deux parois en regard de la cavité pour former, par exemple, avec cette cavité et dautres résonateurs identiques, un filtre agile en fréquence c'est-à-dire un filtre destiné à travailler dans plusieurs gammes de fréquences, ou canaux et capable de passer rapidement d'une gamme ou d'un canal à l'autre.

Le brevet français numéro 1 046 593 décrit un de ces résonateurs à l'aide de sa figure 5. Sur cette figure sont représentés une cavité et un résonateur du type condensateur variable à diélectrique, comportant une première partie constituée d'un plongeur qui coulisse à travers un trou percé directement dans une première paroi de la cavité, et une seconde partie constituée d'une armature fixe disposée sur une deuxième paroi opposée à la première. Le plongeur comporte une tige métallique qui est en contact avec la cavité dans la traversée du trou; cette tige constitue l'élément mobile du condensateur. Le plongeur comporte également, vers l'extrémité de la tige métallique proche de l'armature fixe, une couche de matériau diélectrique qui constitue le diélectrique du condensateur.

Bien que cela ne soit pas mentionné dans le brevet susmentionné le contact glissant entre l'armature mobile et le trou de la paroi de la cavité pose des problèmes de réalisation; il doit en effet être de très bonne qualité afin de ne pas gêner le passage des courants de surface entre l'armature mobile et la cavité. Un tel contact est difficile à réaliser, et donc cher, surtout si le résonateur est soumis à des modifications de réglage fréquentes qui entraînent une usure du contact comme c'est le cas dans les filtres agiles en fréquence.

La présente invention a pour but de remédier à ces défauts.

Ceci est obtenu en évitant que le contact glissant se fasse à des endroits où des courants sont présents.

Selon l'invention un résonateur du type indiqué au début de cette description, dont la première partie comporte également une pièce métallique percée de part en part d'un trou cylindrique d'axe XX et située à une distance donnée de la seconde partie, et dont le plongeur est réglable par déplacement selon l'axe XX dans le trou de manière qu'une portion terminale du plongeur, et elle seule, puisse ressortir du trou en direction de la seconde partie, est caractérisé en ce que au moins cette portion terminale est entièrement constituée de diélectrique, permettant de modifier uniquement la capacité du condensateur sans modifier les lignes du champ électrique dans l'espace situé entre les deux armatures du condensateur.

Il est à noter que des résonateurs présentant l'aspect du résonateur selon l'invention sont également connus, mais ne sont pas des résonateurs à diélectrique et, dans ces résonateurs connus, le plongeur est entièrement métallique, si bien que le problème du contact se pose de la même façon qu'avec les résonateurs connus, à diélectrique, décrits plus avant.

La présente invention sera mieux comprise et d'autres caractéristiques apparaîtront à l'aide de la description ci-après et de la figure s'y rapportant qui montre un résonateur selon l'invention.

La figure est une vue partielle, en coupe, d'un filtre agile en fréquence qui montre un résonateur selon l'invention.

La figure représente une portion d'une cavité, 1, faite dans un guide carré, d'axe de symétrique longitudinal AA. Le plan de coupe de la figure est un plan de symétrie longitudinal du guide d'onde, parallèle à deux des côtés du guide; cette coupe permet de voir la face interne dun premier côté, 12, du guide ainsi que les parois 10, 11 qui constituent les deux côtés du guide perpendiculaires au premier côté 12.

Le résonateur comporte une première partie, 2, et une seconde partie, 3, cylindriques dont l'axe XX est contenu dans le plan de coupe et est perpendiculaire à l'axe longitudinal AA du guide. La partie 2 est fixée sur la paroi 10 et comporte:
- une pièce métallique, 20, ayant sensiblement la forme d'une vis munie dune tête et qui est percée sur toute sa longueur d'un trou cylindrique, 24, d'axe XX; la pièce 20 traverse de part en part la paroi 10 du guide à travers un trou fileté,
- un plongeur 21, 22 comportant: une tige 21, munie d'une tête, et présentant un corps cylindrique de diamètre légèrement inférieur au diamètre du trou 24 et un bâtonnet cylindrique de diélectrique, 22, d'axe XX; le bâtonnet 22 a un diamètre sensiblement égal à la moitié de celui du trou 24 et est collé à l'extrémité de la tige 21 opposée à la tête de cette tige; à cette même extrémité la tige 21 est creusée d'un trou 23 d'axe XX, dans lequel s'enfonce légèrement le bâtonnet de diélectrique 22. Le plongeur 21, 22 est introduit dans le trou 24 par l'ouverture de ce trou extérieure à la cavité de manière que sa tête, de même d'ailleurs que la tête de la pièce métallique 20, soit à l'extérieur de la cavité.

- un ressort hélicoïdal 25 disposé entre la tête de la pièce métallique 20 et la tête de la tige 21, dont le rôle est de tendre à ramener le plongeur hors de la cavité quand par pression il est enfoncé vers l'intiêrieur de la cavité à travers le trou 24.

La partie 3 est constituée d'un cylindre d'axe XX, emmanché à l'une de ses extrémités dans la paroi 11 et comportant à l'autre de ses extrémités un trou cylindrique 30, également d'axe XX et de diamètre égal au diamètre du trou 24 de la pièce métallique 20.

Tel qu'il est réalisé le résonateur selon la figure permet deux réglages:
- un réglage par vissage ou dévissage de la pièce métallique 20 dont l'écartement, e, par rapport au cylindre 3, détermine la fréquence de fonctionnement la plus haute du résonateur,
- un réglage par enfoncement du plongeur 21, 22 à l'intérieur de la cavité entre deux positions extrêmes: une position où le bâtonnet de diélectrique 22 est tout entier dans le trou 24 et une position où le bâtonnet pénètre, sur une longueur êgale environ au tiers de l'écartement e, dans le trou 30; ces deux positions extrêmes correspondent respectivement à la fréquence la plus haute et à la fréquence la plus basse de fonctionnement du résonateur compte tenu de la position de la pièce métallique 20.

Il est à noter que, dans le cas de l'exemple décrit, la tige 21 du plongeur est une tige métallique qui, comme la pièce métallique 20, le cylindre constituant la partie 3 et l'intérieur de la cavité, est réalisée en métal argenté, mais le glissement de cette tige 21 dans le trou à paroi métallique 24 ne pose pratiquement aucun problème. En effet cette tige métallique 21, au maximum de l'enfoncement du plongeur, reste éloignée de l'orifice du trou 24 dans la cavité; or ce trou 24 est de dimensions trop faibles pour que les ondes qui circulent dans la cavité puissent s'y propager et que la tige 21 soit soumise à un champ électrique; il n'y a donc pas de courants de surface au niveau du contact glissant entre le plongeur et la pièce métallique 20. Par contre, dans le cas où le bâtonnet 22 au lieu d'être en diélectrique aurait été métallique, ce bâtonnet, jouant le rôle d'antenne, aurait amené la formation de courants de surface au niveau du contact glissant, avec les inconvénients que cela représente et qui ont été indiqués plus avant. Le bâtonnet de diélectrique, 22, permet de modifier unipuement le capacité du condensateur sens modifier les lignes du champ électrique dans l'espace situé entre les deux armatures de condensateur constituées par la pièce métallique 20 et le cylindre métallique 3.

Il est à noter de plus que la valeur de la capacité du résonateur selon l'invention n'est pas très modifiée par un léger défaut de coaxialité entre le plongeur et les pièces 20 et 3, à l'inverse de ce qui se produit avec les résonateurs à plongeur entièrement métallique.

La description ci-avant se référe à un filtre réalisé dans un guide d'onde d'une section carrée de 30 mm de côté. Le résonateur 2, 3 de ce filtre présente les dimensions et caractéristiques suivantes:
- diamètre extérieur du cylindre 3 et de la partie en regard de la pièce 20: 5 mm
- diamètre des trous 24 et 30: 3,5 mm
- profondeur du trou 30: 10 mm
- possibilité de réglage de l'écartement e: entre 2,5 et 4 mm
- fréquence la plus haute d'utilisation comprise entre 1,8 GHz et 3 GHz (fonction de la position de la pièce métallique 20)
- bande couverte par le résonateur pour une position de réglage de la pièce 20, grâce au déplacement du plongeur 21, 22: 500 MHz (pour une permittivité de diélectrique égale à 20).

L'invention n'est pas limitée à l'exemple décrit et représenté c'est ainsi que, par exemple, la cavité 1 peut être réalisée en guide rectangulaire ou rond et que le bâtonnet 22 peut être d'un diamètre juste inférieur à celui des trous 24 et 30. De même le plongeur 21, 22 peut être entièrement réalisé en diélectrique et la pièce métallique 20 peut être fixe. Quant à la partie fixe, 3, du résonateur elle peut ne pas comporter de trou tel que 30, le réglage du plongeur 21, 22 se faisant par rapprochement de la partie fixe mais sans pénétration. Il est aussi possible de remplacer, pour le plongeur le système de réglage à effet de pression et ressort de rappel par un système du type vis-écrou où la vis est constituée par le plongeur et l'écrou par la pièce métallique 20 dont le trou 24 est taraudé à son extrémité supérieure.

## Revendications

1. Résonateur hyperfréquence du type condensateur variable à diélectrique placé dans une cavité (1) présentant un axe de symétrie longitudinal AA, le résonateur comportant une première (2) et une seconde (3) partie cylindriques, de même axe XX perpendiculaire à l'axe AA, couplées respectivement à deux parois (10, 11) en regard de la cavité, la première partie traversant de part en part la paroi (10) à laquelle elle est couplée et comportant un plongeur (21, 22) dont la position par rapport à la seconde partie est réglable, la première partie (2) comportant également une pièce métallique (20) percée de part en part d'un trou cylindrique (24) d'axe XX et située à une distance donnée (e) de la seconde partie (3), le plongeur étant réglable par déplacement selon l'axe XX dans le trou de manière qu'une portion terminale (22) du plongeur, et elle seule, puisse ressortir du trou en direction de la seconde partie, caractérisé en ce que au moins cette portion terminale est entièrement constituée de diélectrique, permettant de modifier uniquement la capacité du condensateur sans modifer les lignes du champ électrique dans l'espace situé entre les deux armatures de condensateur constituées par la pièce métallique (20) et le cylidre métallique (3).

2. Résonateur selon la revendication 1, caractérisé en ce que la distance donnée (e) est ajustable par ajustement de l'enfoncement de la pièce métallique (20) dans la paroi (10) de la cavité à laquelle est couplée la première partie.

3. Résonateur selon la revendication 1, caractérisé en ce que la seconde partie (3) est un cylindre présentant, à son extrémité disposée en face de la première partie (2), un trou (30) dans lequel peut pénétrer la portion terminale (22) du plongeur.

## Patentansprüche

1. Mikrowellenresonator vom Typ eines variablen Kondensators mit Dielektrikum, der sich in einem Hohlraum (1) mit einer Längssymmetrieachse AA befindet, wobei der Resonator ein erstes und ein zweites zylindrisches Teil (2, 3) besitzt, deren gemeinsame Achse XX senkrecht zur Achse AA verläuft und die je an eine von zwei einander gegenüberliegenden Wänden (10, 11) des Hohlraums angekoppelt sind, und wobei der erste Teil die Wand (10), mit der er gekoppelt ist, ganz durchguert und einen Tauchkern (21, 22) besitzt, dessen Lage bezüglich des zweiten Teils einstellbar ist, und wobei der erste Teil (2) außerdem ein Metallstück (20) enthält, das in seiner ganzen Länge von einem zylindrischen Loch (24) mit der Achse XX durchguert wird und sich in einem gegebenen Abstand (e) vom zweiten Teil (3) befindet, und wobei der Tauchkern durch seine Verschiebung entlang der Achse XX im Loch so einstellbar ist, daß ein Endbereich (22) des Tauchkerns, und nur dieser, aus dem Loch in Richtung auf den zweiten Teil vorstehen kann, dadurch gekennzeichnet, daß mindestens dieser Endbereich ganz aus dielektrischem Material besteht, das geeignet ist, nur die Kapazität des Kondensators zu ändern, nicht dagegen die elektrischen Feldlinien im Raum zwischen den beiden von dem Metallstück (20) und dem Metallzylinder (3) gebildeten Kondensatorarmaturen.

2. Resonator nach Anspruch 1, dadurch gekennzeichnet, daß der gegebene Abstand (e) durch Einstellung der Eindringtiefe des Metallstücks (20) in die mit dem ersten Teil gekoppelte Wand (10) des Hohlraums einstellbar ist.

3. Resonator nach Anspruch 1, dadurch gekennzeichnet, daß das zweite Teil (3) ein Zylinder ist, der an seinem gegenüber dem ersten Teil (2) liegenden Ende ein Loch (30) besitzt, in das der Endbereich (22) des Tauchkerns eindringen kann.

## Claims

1. A microwave resonator of the variable capacitor type, comprising dielectric material and located in a cavity (1) presenting a longitudinal axis of symmetry AA, the resonator including a first (2) and a second cylindrical part (3) of a common axis XX perpendicular to the axis AA, each part being coupled to one of two walls (10, 11) facing the cavity, the first part fully passing through the wall (10) to which it is coupled and comprising a diver (21, 22), the position of which with respect to the second part is adjustable, the first part (2) further comprising a metal piece (20) perforated from one end to the other by a cylindrical hole (24) along the axis XX and located at a given distance (e) with respect to the second part (3), the diver being adjustable by displacement along the axis XX in the hole in such a way, that only a terminal portion (22) of the diver can protrude from the hole towards the second part, characterized in that at least this terminal portion is entirely constituted of dielectric material making it possible to modify only the capacity of the capacitor without modifying the electric field lines in the interspace between the two capacitor plates constituted by the metal piece (20) and the metal cylinder (3).

2. A resonator according to claim 1, characterized in that the given distance (e) is adjustable by adjusting the penetration rate of the metal piece (20) into the wall (10) of the cavity to which the first part is coupled.

3. A resonator according to claim 1, characterized in that the second part (3) is a cylinder which presents a hole (30) at the end disposed facing the first part (2), hole (30) into which the terminal portion (22) of the diver can penetrate.
